# EUROPÄISCHE PATENTSCHRIFT

(11) **EP 1 259 718 B1**
(45) Veröffentlichungstag und Bekanntmachung des Hinweises auf die Patenterteilung: **21.09.2005**
(21) Anmeldenummer: 01909616.3
(22) Anmeldetag: 12.01.2001
(51) Int. Cl.: F02D 41/02, F02D 41/08

(54) **VORRICHTUNG UND VERFAHREN ZUR STEUERUNG EINER NOX-REGENERATION EINES NOX-SPEICHERKATALYSATORS**
DEVICE AND METHOD FOR CONTROLLING THE NO X? REGENERATION OF A NO X? STORAGE CATALYST
DISPOSITIF ET PROCEDE POUR COMMANDER LA REGENERATION NO X? D'UN CATALYSEUR ACCUMULATEUR DE NO X?

(30) Priorität: 17.02.2000 DE 10007049
(43) Veröffentlichungstag der Anmeldung: 27.11.2002
(73) Patentinhaber: Volkswagen Aktiengesellschaft, 38436 Wolfsburg (DE)
(72) Erfinder: HAHN, Hermann, 30175 Hannover (DE); HINZE, Sören, 38102 Braunschweig (DE)
(74) Vertreter: Schneider, Henry
(86) Internationale Anmeldenummer: PCT/EP2001/000336
(87) Internationale Veröffentlichungsnummer: WO 2001/061173

(56) Entgegenhaltungen:
- EP-A- 0 752 521
- EP-A- 0 829 623
- US-A- 5 992 142

## Beschreibung

Die Erfindung betrifft eine Vorrichtung und ein Verfahren zur Steuerung einer NOₓ-Regeneration eines im Abgasstrang einer Verbrennungskraftmaschine für Kraftfahrzeuge angeordneten NOₓ-Speicherkatalysators mit den in den Oberbegriffen der unabhängigen Ansprüche genannten Merkmalen.

Es ist bekannt zur Reinigung eines Abgases von Verbrennungskraftmaschinen eine Abgasreinigungsanlage im Abgasstrang zu integrieren. Die Abgasreinigungsanlage umfasst dabei üblicherweise Komponenten wie Partikelfilter oder Katalysatoren. Soll eine NOₓ-Rohemission der Verbrennungskraftmaschine gemindert werden, so umfassen diese Katalysatoren einen Reduktionskatalysator. Sofern die Massenströme an reduzierend wirkenden Schadstoffen wie Kohlenmonoxid CO und unvollständig verbrannten Kohlenwasserstoffen HC im Bereich des Reduktionskatalysators ausreichend hoch sind, wird mit Hilfe der Reduktionsmittel NOₓ zu Stickstoff konvertiert.

Unter dem Gesichtspunkt minimierter Kraftstoffverbräuche hat es sich als vorteilhaft erwiesen die Verbrennungskraftmaschine bei mageren Luftverhältnissen zu betreiben. Allerdings ist der Betrieb im verbrauchsoptimierten Bereich einerseits mit erhöhter NOₓ-Emission und andererseits mit verringerten Reduktionsmittelmassenströmen verbunden. Zur Vermeidung hoher NOₓ-Emissionen ist daher dem Katalysator ein NOₓ-Speicher zugeordnet, der das NOₓ als Nitrat absorbiert. Der NOₓ-Speicher kann mit dem Katalysator als sogenannter NOₓ-Speicherkatalysator zusammengefasst werden.

Eine Speicherkapazität des NOₓ-Speicherkatalysators ist naturgemäß mengenmäßig beschränkt, so dass zur Vermeidung von NOₓ-Durchbrüchen in regelmäßigen Abständen eine NOₓ-Regeneration stattfinden muss. Dies ist in der US-A-5 992 142 (Spalte 5) beschrieben. Während der NOₓ-Regeneration erfolgt ein Wechsel in den stöchiometrischen oder fetten Betrieb. Das zuvor in Form von Nitrat absorbierte NOₓ wird wieder freigesetzt. Üblicherweise wird die NOₓ-Regeneration in Gang gesetzt, wenn ein Schwellenwert für einen Beladungszustand des NOₓ-Speicherkatalysators oder eine stromab durch eine NOₓ-sensitive Messeinrichtung erfasste NOₓ-Emission (Durchbruchsemission) überschritten wird. Nachteilig hierbei ist, dass die Bestimmung einer Regenerationsnotwendigkeit in allen Betriebsphasen des Kraftfahrzeuges nach den gleichen Kriterien erfolgt. Da jedoch in einer Leerlaufphase wesentlich geringere Abgasströme und damit bei eingeleiteter NOₓ-Regeneration geringere Reduktionsmittelmassenströme vorhanden sind, kann das wieder desorbierte NOₓ nur noch unvollständig an der Katalysatorkomponente reduziert werden. Neben der unerwünscht hohen NOₓ-Emission während der NOₓ-Regeneration ist ein regenerationsbedingter Mehrverbrauch in der Leerlaufphase höher als in Phasen hoher Lastanforderungen an die Verbrennungskraftmaschine. Weiterhin ist nachteilig, dass die NOₓ-Regeneration im Leerlauf häufig mit einer unerwünschten Lärmentwicklung einhergeht. Zusätzlich dauern NOₓ-Regenerationen im Leerlauf wegen der geringeren Abgasströme länger, und der verbrauchsungünstige Betrieb muss daher auch länger aufrechterhalten werden.

Aufgabe der vorliegenden Erfindung ist es daher, ein Verfahren und eine Vorrichtung zur Verfügung zu stellen, mit denen die geschilderten Nachteile des Standes der Technik überwunden werden können. Die gefundene Lösung soll sich dabei in einfacher Weise in bereits regelungstechnisch bewährten Modellen integneren lassen.

Erfindungsgemäß wird diese Aufgabe durch die Vorrichtung und das Verfahren zur Steuerung der NOₓ-Regeneration des NOₓ-Speicherkatalysator mit den in den unabhängigen Ansprüchen genannten Merkmalen gelöst. Dadurch, kann zum Beispiel eine Magerphase im Leerlaufbet ieb bis zur nächsten zwingend erforderlichen NOₓ-Regeneration verlängert werden beziehungsweise entsprechend den vorgegebenen Zeitintervallen geregelt werden.

Die erfindungsgemäße Vorrichtung besitzt dabei Mittel, mit denen die Verfahrensschritte durchführbar sind. Ein solches Mittel ist vorzugsweise ein Steuergerät, in dem eine Prozedur in digitalisierter Form hinterlegt ist, die die Steuerung der NOₓ-Regeneration im Leerlauf ermöglicht. Das Steuergerät kann als selbständige Steuereinheit realisiert werden oder aber auch in ein bereits häufig vorhandenes Motorsteuergerät integriert werden.

Wird während eines Wechsels in den Leerlauf gerade eine NOₓ-Regeneration durchgeführt, so wird diese in bevorzugter Weise zu Ende geführt, wenn der Wechsel in den Leerlauf in einer Schubabschaltungsphase erfolgt, eine Drehzahl oberhalb eines vorgegebenen Schwellenwertes liegt oder eine Kraftfahrzeuggeschwindigkeit noch eine vorgegebene Grenzgeschwindigkeit übersteigt. Bei Unterbrechung der NOₓ-Regeneration wird ein Merker gesetzt, der dazu führt, dass die NOₓ-Regeneration in einer sich anschließenden Beschleunigungsphase fortgeführt wird. Selbstverständlich wird der Merker zurückgenommen, wenn bereits eine NOₓ-Regeneration im Leerlaufbetrieb durchgeführt werden musste.

Weiterhin ist bevorzugt, die NOₓ-Regeneration unter Vorgabe eines Lambdawertes im Bereich von 0,85 bis 1,0 durchzuführen. Auf alle Fälle sollte die NOₓ-Regeneration jedoch weniger fett als bei sonst üblichen NOₓ-Regenerationen durchgeführt werden. Hierdurch lässt sich die Lärmentwicklung im Vergleich zur "normalen" NOₓ-Regeneration bei Lambdawerten, die deutlich geringer sind als 0,85, herabsetzen. In einer weiteren bevorzugten Ausgestaltung des Verfahrens wird eine NOₓ-Regeneration im Leerlauf immer dann eingeleitet, wenn aus irgendeinem Grund ein Wechsel in einen λ=1-Betrieb erforderlich ist. Dies kann beispielsweise der Fall sein, wenn ein Druck in einem Bremskraftverstärker erhöht werden soll.

Insgesamt kann durch die genannten Maßnahmen eine Anzahl an NOₓ-Regenerationen im Leerlaufbetrieb gegenüber den sonstigen Betriebsphasen des Kraftfahrzeuges gemindert werden, so dass Kraftstoffverbrauch, NOₓ-Emission während der NOₓ-Regeneration und die Lärmentwicklung verringert werden.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: ein Prinzipschaltbild einer Verbrennungskraftmaschine mit einem im Abgasstrang angeordneten NOₓ-Speicherkatalysator und
- Figur 2: ein Blockschaltbild zur Steuerung einer NOₓ-Regeneration des NOₓ-Speicherkatalysators im Leerlauf.

Die Figur 1 zeigt eine Verbrennungskraftmaschine 10 mit einem nachfolgend im Abgasstrang 12 angeordneten NOₓ-Speicherkatalysator 14. Hierbei ist dem Abgasstrang 12 eine geeignete Sensorik zur Erfassung der Luftverhältnisse im Abgas oder der Anteile spezifischer Schadstoffkomponenten zugeordnet. So kann beispielsweise ein Gassensor 16 als Lambdasonde und ein Gassensor 18 als NOₓ-sensitive Messeinrichtung vorgesehen sein. Die durch die Sensorik erfassten Daten werden in bekannter Weise in einem Motorsteuergerät 20 zur Verfügung gestellt. In dem Motorsteuergerät 20 sind in digitalisierter Form Modelle hinterlegt, mit denen Stellgrößen für der Verbrennungskraftmaschine 10 zugeordneten Komponenten ermittelt werden. Die Komponenten erlauben eine Beeinflussung des Verbrennungsvorganges hinsichtlich eines Luftverhältnisses, eines Zündwinkels oder auch einer eingespritzten Kraftstoffmasse. So kommen beispielsweise als Stellgrößen in Frage ein Öffnungswinkel eines Abgasrückführventils 22 oder eine Stellung einer Drosselklappe 24. Die Vorrichtung und das Verfahren zur Regulierung des Verbrennungsvorganges sind hinreichend bekannt und werden daher an dieser Stelle nicht näher erläutert.

Daneben werden weitere Zustandsparameter, wie zum Beispiel eine Drosselklappenstellung oder ein Fahrpedalwinkel, in das Motorsteuergerät 20 eingelesen, mit denen in bekannter Weise ermittelt werden kann, ob sich das Kraftfahrzeug in einer Phase des Leerlaufes befindet. Dieser Status des Kraftfahrzeuges wird anschließend in ein Steuergerät 36 eingelesen, das hier in dem Motorsteuergerät 20 implementiert ist.

Herrscht ein Sauerstoffüberschuss während des Verbrennungsvorganges eines Luft-Kraftstoff-Gemisches, ist eine NOₓ-Rohemission der Verbrennungskraftmaschine 10 erhöht und gleichzeitig sind die zur Konvertierung von NOₓ benötigten Reduktionsmittel Kohlenmonoxid CO und unvollständig verbrannte Kohlenwasserstoffe HC gemindert. Da sich dieser Betriebsbereich als besonders verbrauchsgünstig erwiesen hat, muss zur Vermeidung von NOₓ-Emissionen das NOₓ in einer Speicherkomponente des NOₓ-Speicherkatalysators 14 absorbiert werden. Erfolgt ein Wechsel in den stöchiometrischen oder fetten Betrieb, wird das in Form von Nitrat gespeicherte NOₓ zumindest unmittelbar nach Wechsel der atmosphärischen Bedingungen im NOₓ-Speicherkatalysator 14 wieder sehr schnell desorbiert. Bei zu niedrigen Reduktionsmittelmassenströmen ist dann eine Bereitstellung der Reduktionsmittel an der Katalysatorkomponente des NOₓ-Speicherkatalysators nicht in dem notwendigen Maße möglich, so dass unerwünschte NOₓ-Emissionen auftreten können.

Mit Hilfe des nachfolgend geschilderten Verfahrens (siehe Figur 2) ist es unter anderem möglich, in der durch niedrige Abgasströme gekennzeichneten Leerlaufphase den Magerbetrieb länger aufrechtzuerhalten und damit eine Anzahl von NOₓ-Regenerationen im Leerlaufbetrieb gegenüber anderen Betriebsphasen zu reduzieren. Weiterhin kann eine Lärmentwicklung durch die NOₓ-Regeneration unterdrückt werden.

Zunächst wird in einer ersten Abfrage ermittelt, ob sich das Kraftfahrzeug in einer Leerlaufphase befindet (Schritt S1). Ist dies zu verneinen, so kann die NOₓ-Regeneration des NOₓ-Speicherkatalysators 14 nach einem herkömmlichen Verfahren gesteuert werden. Dazu wird ein Beladungszustand des NOₓ-Speicherkatalysators 14 oder eine NOₓ-Emission stromab des NOₓ-Speicherkatalysators 14 überwacht wird (Schritt S2). Beim Überschreiten eines Schwellenwertes für diese Größe wird die NOₓ-Regeneration durch einen Wechsel in den stöchiometrischen oder fetten Betrieb initiiert.

Liegt eine Leerlaufphase vor, so wird zunächst in einer sich anschließenden Abfrage (Schritt S3) ermittelt, ob der Wechsel in den Leerlauf während einer laufenden NOₓ-Regeneration stattfindet. Ist dies zu bejahen, so wird im Schritt S4 ermittelt, ob eine Schubabschaltungsphase vorliegt und/oder das Kraftfahrzeug noch eine Geschwindigkeit aufweist, die oberhalb einer vorgegebenen Grenzgeschwindigkeit liegt, und/oder eine Drehzahl einen vorgegebenen Schwellenwert übersteigt. Liegen diese Randbedingungen vor, so wird zunächst die NOₓ-Regeneration zu Ende geführt (Schritt S5). Ansonsten wird die laufende NOₓ-Regeneration unterbrochen und ein Merker gesetzt (Schritt S6). Mit Hilfe des Merkers wird sichergestellt, dass nach Ende der Leerlaufphase, beispielsweise in einer sich anschließenden Beschleunigungsphase des Kraftfahrzeuges, die NOₓ-Regeneration wieder aufgenommen wird.

Den Schritten S5 und S6 oder wenn der Wechsel in den Leerlauf nicht während einer laufenden NOₓ-Regeneration erfolgt (Schritt S3) schließt sich eine Neufestlegung der Schwellenwerte zur Bestimmung der Regenerationsnotwendigkeit an (Schritt S7). Dazu werden die in den herkömmlichen Verfahren genutzten Schwellenwerte für den Beladungszustand beziehungsweise die NOₓ-Emission erhöht. Selbstverständlich sind die Werte so festzulegen, dass es im Leerlauf nicht zu erheblichen NOₓ-Durchbrüchen kommen kann Aufgrund der geringen Abgasmassenströme kann dies jedoch auch mit höheren Schwellenwerten als für die anderen Betriebsphasen der Verbrennungskraftmaschine 10 sichergestellt werden.

Alternativ zu letzterer Vorgehensweise kann im Schritt S7 ein festes Zeitintervall vorgegeben werden, nach dessen Ablauf die NOₓ-Regeneration durchgeführt werden muss. Neben der geschilderten Vorgehensweise zur Regelung der NOₓ-Regeneration im Leerlauf hat es sich als vorteilhaft erwiesen, das Luftverhältnis während der NOₓ-Regeneration auf einen Wert im Bereich von λ = 0,85 bis 1,0 und zumindest weniger fett als bei sonst üblichen NOₓ-Regenerationen festzulegen, da dann die Lärmentwicklung wesentlich geringer ist.

### BEZUGSZEICHENLISTE

- 10: Verbrennungskraftmaschine
- 12: Abgasstrang
- 14: NOₓ-Speicherkatalysator
- 16: Gassensor
- 18: Gassensor
- 20: Motorsteuergerät
- 22: Abgasrückführventil
- 24: Drosselklappe
- 36: Steuergerät

## Patentansprüche

1. Verfahren zur Steuerung einer NOₓ-Regeneration eines im Abgasstrang (12) einer Verbrennungskraftmaschine (10) für Kraftfahrzeuge angeordneten NOₓ-Speicherkatalysators (14), wobei die NOₓ-Regeneration zumindest dann eingeleitet wird, wenn ein Schwellenwert für einen Beladungszustand des NOₓ-Speicherkatalysators (14) oder ein Schwellenwert für eine NOₓ-Emission stromab des NOₓ-Speicherkatalysators (14) überschritten wird, **dadurch gekennzeichnet, dass**
(a) erfasst wird, ob die Verbrennungskraftmaschine (10) in einen Leerlauf geschaltet ist, und,
(b) falls ein Leerlauf vorliegt, alternativ oder in beliebiger Kombination eine der folgenden Maßnahmen ergriffen wird
- Erhöhung des Schwellenwertes für den Beladungszustand des NOₓ-Speicherkatalysators (14) oder für die NOₓ-Emission stromab des NOₓ-Speicherkatalysators (14),
- Einleitung der NOₓ-Regeneration erst nach Ablauf eines vorgegebenen Zeitintervalls und
- Unterbrechung einer laufenden NOₓ-Regeneration beim Wechsel in den Leerlauf, wenn mindestens eine der folgenden Randbedingungen vorliegt:
- es liegt keine Schubabschaltungsphase vor,
- eine Kraftfahrzeuggeschwindigkeit übersteigt nicht eine vorgegebene Grenzgeschwindigkeit und/oder
- eine Drehzahl liegt nicht oberhalb eines vorgegebenen Schwellenwertes.

2. Verfahren nach Anspruch 1, **dadurch gekennzeichnet, dass** bei Unterbrechung einer laufenden NOₓ-Regeneration beim Wechsel in den Leerlauf ein Merker gesetzt wird, der dazu führt, dass die NOₓ-Regeneration in einer sich anschließenden Beschleunigungsphase des Kraftfahrzeuges fortgeführt wird.

3. Verfahren nach Anspruch 2, **dadurch gekennzeichnet, dass** der Merker zurückgenommen wird, wenn bereits eine NOₓ-Regeneration im Leerlaufbetrieb durchgeführt werden musste.

4. Verfahren nach einem der vorhergehenden Ansprüche, **dadurch gekennzeichnet, dass** die NOₓ-Regeneration im Leerlaufbetrieb unter Vorgabe eines weniger fetten Lambdawertes als bei einer NOₓ-Regeneration im Nicht-Leerlaufbetrieb durchgeführt wird, insbesondere mit einem Lambdawert im Bereich von 0,85 bis 1,0.

5. Vorrichtung zur Steuerung einer NOₓ-Regeneration eines im Abgasstrang einer Verbrennungskraftmaschine für Kraftfahrzeuge angeordneten NOₓ-Speicherkatalysators, mit der die NOₓ-Regeneration zumindest dann eingeleitet wird, wenn ein Schwellenwert für einen Beladungszustand des NOₓ-Speicherkatalysators oder eine NOₓ-Emission stromab des NOₓ-Speicherkatalysators überschritten wird, **dadurch gekennzeichnet, dass** Mittel vorhanden sind, mit denen
(a) erfasst wird, ob die Verbrennungskraftmaschine (10) in einen Leerlauf geschaltet ist, und,
(b) falls ein Leerlauf vorliegt, alternativ oder in beliebiger Kombination eine der folgenden Maßnahmen ergriffen wird
- Erhöhung des Schwellenwertes für den Beladungszustand des NOₓ-Speicherkatalysators (14) oder für die NOₓ-Emission stromab des NOₓ-Speicherkatalysators (14),
- Einleitung der NOₓ-Regeneration erst nach Ablauf eines vorgegebenen Zeitintervalls und
- Unterbrechung einer laufenden NOₓ-Regeneration beim Wechsel in den Leerlauf, wenn mindestens eine der folgenden Randbedingungen vorliegt:
- es liegt keine Schubabschaltungsphase vor,
- eine Kraftfahrzeuggeschwindigkeit übersteigt nicht eine vorgegebene Grenzgeschwindigkeit und/oder
- eine Drehzahl liegt nicht oberhalb eines vorgegebenen Schwellenwertes.

6. Vorrichtung nach Anspruch 5, **dadurch gekennzeichnet, dass** die Mittel ein Steuergerät (36) umfassen, in dem eine Prozedur zur Steuerung der NOₓ-Regeneration des NOₓ-Speicherkatalysators (14) im Leerlauf in digitalisierter Form hinterlegt ist.

7. Vorrichtung nach Anspruch 6, **dadurch gekennzeichnet, dass** das Steuergerät (36) in ein Motorsteuergerät (20) integriert ist.

## Claims

1. Method for controlling an NOₓ regeneration of an NOₓ storage catalyst (14) arranged in the exhaust-gas duct (12) of a combustion engine (10) for motor vehicles, wherein the NOₓ regeneration is initiated at least when a threshold value for a loading condition of the NOₓ storage catalyst (14) or a threshold value for an NOₓ emission downstream of the NOₓ storage catalyst (14) is exceeded,
**characterised in that**
(a) it is determined, whether the combustion engine (10) is operating in an idling mode, and,
(b) if an idling mode is present, one of the following measures is taken either alternatively or in any desired combination:
- an increase of the threshold value for the loading condition of the NOₓ storage catalyst (14) or for the NOₓ emission downstream of the NOₓ storage catalyst (14),
- an initiation of the NOₓ regeneration only after the expiry of a predetermined time interval and
- an interruption of an ongoing NOₓ regeneration in the event of a change into an idling mode, if at least one of the following marginal conditions is present:
- an overrun fuel cutoff phase is not present,
- a vehicle velocity does not exceed a predetermined threshold velocity and/or
- an engine speed is not disposed above a predetermined threshold value.

2. Method according to claim 1,
**characterised in that,**
in the case of an interruption of an ongoing NOₓ regeneration in the event of a change into an idling mode, a marker is set, which leads to a continuation of the NOₓ regeneration in a subsequent acceleration phase of the motor vehicle.

3. Method according to claim 2,
**characterised in that**
the marker is withdrawn, if it has already been necessary to implement an NOₓ regeneration in the idling mode.

4. Method according to any one of the preceding claims,
**characterised in that**
the NOₓ regeneration is implemented in an idling mode subject to the condition of a less rich lambda value than for an NOₓ regeneration in a non-idling mode, especially with a lambda value within the range from 0.85 to 1.0.

5. Device for controlling an NOₓ regeneration of an NOₓ storage catalyst arranged in the exhaust-gas duct of a combustion engine for motor vehicles, with which the NOₓ regeneration is initiated at least when a threshold value for a loading condition of the NOₓ storage catalyst or a threshold value for an NOₓ emission downstream of the NOₓ storage catalyst is exceeded,
**characterised in that**
means are provided, with which
(a) it is determined, whether the combustion engine (10) is operating in an idling mode, and,
(b) if an idling mode is present, one of the following measures is taken either alternatively or in any desired combination:
- an increase of the threshold value for the loading condition of the NOₓ storage catalyst (14) or for the NOₓ emission downstream of the NOₓ storage catalyst (14),
- an initiation of the NOₓ regeneration only after the expiry of a predetermined time interval and
- an interruption of an ongoing NOₓ regeneration in the event of a change into an idling mode, if at least one of the following marginal conditions is present:
- an overrun fuel cutoff phase is not present,
- a vehicle velocity does not exceed a predetermined velocity threshold and/or
- an engine speed is not disposed above a predetermined threshold value.

6. Device according to claim 5,
**characterised in that**
the means comprise a control device (36), in which a procedure for controlling the NOₓ regeneration of the NOₓ storage catalyst (14) in the idling mode is stored in digital form.

7. Device according to claim 6,
**characterised in that**
the control device (36) is integrated into an engine-control device (20).

## Revendications

1. Procédé servant à commander la régénération des NOₓ d'un catalyseur à accumulation de NOₓ (14) disposé dans la ligne d'échappement (12) d'un moteur à combustion interne (10) pour véhicules automobiles, la régénération des NOₓ étant déclenchée au moins lorsque l'on dépasse une valeur-seuil relative à un état de chargement du catalyseur à accumulation de NOₓ (14) ou une valeur-seuil relative à une émission de NOₓ en aval du catalyseur à accumulation de NOₓ (14), **caractérisé en ce que**
(a) l'on détecte si le moteur à combustion interne (10) est mis au ralenti et,
(b) en cas de ralenti, on prend l'une des mesures suivantes, d'une manière alternative ou en les combinant à volonté :
- augmentation de la valeur-seuil relative à l'état de chargement du catalyseur à accumulation de NOₓ (14) ou à l'émission de NOₓ en aval du catalyseur à accumulation de NOₓ (14),
- déclenchement de la régénération des NOₓ seulement après expiration d'un intervalle de temps fixé à l'avance, et
- interruption d'une régénération en cours des NOₓ lors du passage au ralenti si au moins l'une des conditions marginales suivantes est remplie :
- il n'y a aucune phase de coupure d'alimentation en poussée,
- une vitesse de véhicule automobile ne dépasse pas une vitesse limite fixée à l'avance et/ou
- un nombre de tours n'est pas supérieur à une valeur-seuil fixée à l'avance.

2. Procédé selon la revendication 1, **caractérisé en ce que**, en cas d'interruption d'une régénération en cours des NOₓ lors d'un passage au ralenti, on pose un indicateur qui fait que la régénération des NOₓ se poursuit au cours d'une phase suivante d'accélération du véhicule automobile.

3. Procédé selon la revendication 2, **caractérisé en ce que** l'on retire l'indicateur s'il fallait déjà effectuer une régénération des NOₓ au cours du fonctionnement au ralenti.

4. Procédé selon l'une des revendications précédentes, **caractérisé en ce que** la régénération des NOₓ est effectuée au cours du fonctionnement au ralenti en indiquant une valeur lambda moins riche que lors d'une régénération des NOₓ lors d'un fonctionnement hors ralenti, notamment en indiquant une valeur lambda comprise dans une fourchette de 0,85 à 1,0.

5. Dispositif servant à commander la régénération des NOₓ d'un catalyseur à accumulation de NOₓ disposé dans la ligne d'échappement d'un moteur à combustion interne pour véhicules automobiles, avec lequel on déclenche la régénération des NOₓ au moins lorsque l'on dépasse une valeur-seuil relative à un état de chargement du catalyseur à accumulation de NOₓ ou à une émission de NOₓ en aval du catalyseur à accumulation de NOₓ, **caractérisé en ce qu'**il y a des moyens avec lesquels
(a) on détecte si le moteur à combustion interne (10) est mis au ralenti et,
(b) en cas de ralenti, on prend l'une des mesures suivantes, d'une manière alternative ou en les combinant à volonté :
- augmentation de la valeur-seuil relative à l'état de chargement du catalyseur à accumulation de NOₓ (14) ou à l'émission de NOₓ en aval du catalyseur à accumulation de NOₓ (14),
- déclenchement de la régénération des NOₓ seulement après expiration d'un intervalle de temps fixé à l'avance, et
- interruption d'une régénération en cours des NOₓ lors du passage au ralenti si au moins l'une des conditions marginales suivantes est remplie :
- il n'y a aucune phase de coupure d'alimentation en poussée,
- une vitesse de véhicule automobile ne dépasse pas une vitesse limite fixée à l'avance et/ou
- un nombre de tours n'est pas supérieur à une valeur-seuil fixée à l'avance.

6. Dispositif selon la revendication 5, **caractérisé en ce que** les moyens comprennent un appareil de commande (36) dans lequel on a déposé, sous forme numérisée, une procédure de commande de la régénération des NOₓ du catalyseur à accumulation de NOₓ (14) en phase de ralenti.

7. Dispositif selon la revendication 6, **caractérisé en ce que** l'appareil de commande (36) est intégré dans un appareil de commande de moteur (20).
